# EUROPÄISCHE PATENTANMELDUNG

(11) **EP 1 057 467 A1**
(43) Veröffentlichungstag der Anmeldung: **06.12.2000**
(21) Anmeldenummer: 00110023.9
(22) Anmeldetag: 12.05.2000
(51) Int. Cl.: A61G 7/10

(54) **Ein- und Ausstiegshilfe für eine Badewanne**

(30) Priorität: 02.06.1999 DE 19925140
(71) Anmelder: Gobbers, Dieter, Lehigh Acres, FL 33970 (US); Gobbers, Walter, Lehigh Acres, FL 33970 (US)
(72) Erfinder: Gobbers, Dieter, Lehigh Acres, FL 33970 (US); Gobbers, Walter, Lehigh Acres, FL 33970 (US)
(74) Vertreter: Weitzel, Wolfgang, Dr.-Ing.

(57) **Zusammenfassung**

Die Erfindung betrifft eine Vorrichtung zum Einsetzen in eine Badewanne als Ein- und Ausstiegshilfe
mit einer Führungsschiene (3.1);
mit einer Sitzeinrichtung (4), umfassend einen Sitz (4.1) und eine Rückenlehne (4.2).

Die Vorrichtung gemäß der Erfindung ist mit den folgenden Merkmalen ausgestattet:
mit einer an der Sitzeinrichtung angreifenden Trageinrichtung (5);
mit Führungsrollen (5.3,5.5) die einerseits an der Trageinrichtung drehbar gelagert sind, und die andererseits die Führungsschiene umfassen;
mit einer Hubeinrichtung (6) zum Auf- und Abfahren der Sitzeinrichtung.

## Beschreibung

Die Erfindung betrifft eine Vorrichtung zum Einsetzen in eine Badewanne als Ein- und Ausstiegshilfe.

Solche Vorrichtungen werden in der Reha-Branche auch als "Badelift" bezeichnet. Die Vorrichtung dient dazu, in eine Badewanne oder eine Duschwanne oder dergleichen eingesetzt zu werden, so daß sie von Behinderten oder von älteren Menschen als Ein- und Ausstiegshilfe benutzt werden kann.

Eine Vorrichtung dieser Art ist aus DE 298 08 677 U bekannt geworden, siehe dort Figur 18. Die Vorrichtung umfaßt eine Sitzeinrichtung mit einem Sitz und einer Rückenlehne. Zwischen dem Sitz und dem Boden der Badewanne befindet sich ein Scherengitter, das den Sitz abstützt. Zum Auf- und Abfahren der gesamten Sitzeinrichtung ist eine Hubeinrichtung vorgesehen. Diese umfaßt bei der vorbekannten Ausführungsform eine Teleskopsäule, die mehrere Teleskopelemente umfaßt. Die Teleskopelemente sind mittels Gewinden ineinander geschachtelt. Dabei kann das oberste Teleskopelement durch einen elektromotorischen Antrieb verdreht werden, während das unterste Element fest gehalten wird. Bei dieser Verdrehung wird die Teleskopsäule entweder verlängert oder verkürzt, und damit wird auch die Sitzeinrichtung angehoben oder abgesenkt.

Die bekannte Vorrichtung erfüllt zwar ihren Zweck, ist aber noch verbesserungsbedürftig. Nachteilig ist hierbei, daß das genannte Scherengitter mit seinen Stäben und Gelenken während des Bades unter Wasser ist und irgendwann gereinigt werden muß. Die Reinigung der Stabflächen des Scherengitters ist mühsam, da die Stabflächen nicht leicht zugänglich sind. In den Gelenken des Scherengitters setzt sich im Laufe der Zeit Schmutz ab, so daß die Gelenkigkeit des Scherengitters verloren geht und damit das Auf- und Abfahren der Sitzeinrichtung beeinträchtigt wird.

Der Erfindung liegt die Aufgabe zugrunde, eine Vorrichtung der eingangs genannten Art derart weiterzubilden, daß die mit dem Eintauchen des Scherengitters verbundenen Probleme vermieden werden. Diese Aufgabe wird durch die Merkmale von Anspruch 1 gelöst.

Durch die erfindungsgemäße Vorrichtung wird im einzelnen folgendes erreicht:

Das Scherengitter entfällt völlig. Unter dem Sitz der Sitzeinrichtung befinden sich praktisch überhaupt keine Teile mehr, die bezüglich der Reinigung kritisch sein könnten. Es gibt keine Gelenke, die einer Verschmutzung ausgesetzt sind. Die Vorrichtung ist relativ einfach im Aufbau und kostengünstig in der Herstellung. Sie ist außerdem leicht zu handhaben und zu bedienen.

Die Erfindung ist anhand der Zeichnung näher erläutert. Darin ist im einzelnen folgendes dargestellt:
- Figur 1: zeigt eine erfindungsgemäße Vorrichtung, in eine Badewanne eingesetzt, mit der Sitzeinrichtung in ihrer oberen Position.
- Figur 2: zeigt die Vorrichtung ohne Badewanne, mit der Sitzeinrichtung in ihrer unteren Position.
- Figur 3: zeigt einen wesentlichen Bestandteil der Vorrichtung ohne Sitzeinrichtung.
- Figur 4: zeigt die Sitzeinrichtung in ihrer oberen Position mit einer Hubeinrichtung.
- Figur 5: veranschaulicht den Vorgang des Einführens der Führungsrollen in die Führungsschiene bei gekippter Sitzeinrichtung.
- Figur 6: zeigt die komplette Vorrichtung in einer Seitenansicht mit der Sitzeinrichtung in ihrer oberen Position.
- Figur 7: zeigt die Vorrichtung in perspektivischer Darstellung mit der Sitzeinrichtung in ihrer oberen Position mit einer anderen Art von Hubeinrichtung.
- Figur 8: zeigt wiederum die Vorrichtung mit der Sitzeinrichtung in ihrer oberen Position und mit einer Hubeinrichtung einer weiteren Bauart.
- Figur 9: zeigt die Führungsschiene mit diese umgreifenden Rollen.
- Figur 10: zeigt die erfindungsgemäße Vorrichtung, in eine Badewanne gesetzt, mit Sitzeinrichtung in ihrer oberen Position, verschwenkt zum Ein- und Aussteigen.

Die Figuren 11 bis 27 zeigen eine zweite Ausführungsform der erfindungsgemäßen Vorrichtung, wobei die Führungsschiene als Hülse mit einem Längsschlitz ausgebildet ist, und der Sitz einen Haltefuß aufweist, der durch den Schlitz gleitend oder rollend in die Hülse eingreift.

In Figur 1 erkennt man die in eine Badewanne 1 eingesetzte Vorrichtung 2.

Figur 2 läßt Einzelheiten der Vorrichtung 2 erkennen. Die Vorrichtung umfaßt demgemäß die folgenden Bauteile:
Man erkennt ein Gestell 3. Dieses weist eine vertikale Schiene 3.1 auf, einen horizontalen Steg 3.2 sowie einen weiteren, vertikalen Schenkel 3.3 mit einem Stützfuß 3.4 zum Abstützen auf dem Rand der Badewanne 1. Der Stützfuß 3.4 umgreift in montiertem Zustand den oberen Randbereich der Badewanne. Er kann unter Zwischenfügung von Gummipuffern oder dergleichen am Badewannenrand festgeschraubt werden.

Um eine Anpassung des Gestelles 3 an die Abmessungen der Badewanne 1 zu ermöglichen, ist das Gestell 3 justierbar. Zu diesem Zwecke weist der Steg 3.2 ein Element auf, das hier nicht dargestellt ist, und das teleskopartig in die Führungsschiene 3.1 von oben her eingesteckt ist. Der Steg 3.2 selbst ist ebenfalls aus zwei Teilen aufgebaut, die teleskopartig ineinander stecken und die eine Anpassung an unterschiedliche Badewannenbreiten erlauben.

Die Sitzeinrichtung 4 umfaßt einen Sitz 4.1 und eine Rückenlehne 4.2. Die Sitzeinrichtung 4 ruht auf einer Trageinrichtung 5. Diese umfaßt einen Träger, der im normalen Gebrauchszustand horizontal verläuft. Der Träger weist zwei Arme 5.1 und 5.2 auf. Arm 5.2 trägt eine Rolle 5.3. Die Rolle 5.3 stützt sich auf jener Fläche der Schiene 3.1 ab, die der Sitzeinrichtung 4 zugewandt ist.

Arm 5.1 weist einen schwenkbaren Riegel 5.4 auf. Dieser trägt eine Rolle 5.5. Die Rolle 5.5 stützt sich gegen jene Fläche der Führungsschiene 3.1 ab, die der Sitzeinrichtung 4 abgewandt ist. Riegel 5.4 ist an Arm 5.1 mit seinem einen Ende angelenkt. Mit seinem anderen - in der Figurrechten - greift er an der Achse der Rolle 5.5 an. Dort ist er nur eingehakt. Er kann somit auch ausgehakt werden. Es ist eine Sicherungseinrichtung vorgesehen, die ein ungewolltes Aushaken verhindert, die aber hier nicht dargestellt ist.

Der Antrieb 6 umfaßt einen Antriebsmotor, gegebenenfalls mit Getriebe 6.1 sowie eine teleskopierbare Stütze 6.2. Die Stütze 6.2 weist ein äußeres hülsenartiges Element sowie einen Stab auf, der in dem äußeren Element vertikal verschiebbar ist.

Soll die Sitzeinrichtung 4 aus der hier dargestellten unteren Position nach oben verfahren werden, so fährt der genannte Stab aus der Hälse aus. Die Hälse ist mit der Sitzeinrichtung 4 mittelbar oder unmittelbar fest verbunden, so daß sie beim Ausfahren des Stabes aus der Hälse zusammen mit dieser nach oben bewegt wird.

Aus Figur 3 sind weitere Einzelheiten des Gestells 3 erkennbar, vor altem ein Auflageteil 3.5, das auf den Boden der Wanne aufgelegt wird. Ferner sieht man eine Hülse 3.6, die Bestandteil der Schiene 3.1 ist und die der Aufnahme für fahrbare Zahnsegmente, Teleskopelemente oder einen Linearantrieb dient. Man erkennt auch genauer, daß der Steg 3.2 teleskopartig verlängerbar oder verkürzbar ist, und in der jeweiligen Position durch eine Handmutter 3.7 arretiert werden kann. Desgleichen erkennt man genauer, daß die Führungsschiene 3.1 in ihrer Länge veränderbar ist.

Figur 4 läßt wiederum die Stütze 6 genauer erkennen, und zwar diesmal mit dem Stab 6.3 bei ausgefahrener Hülse 6.4.

Die Figuren 5 und 6 sind sehr anschaulich bezüglich der Zuordnung von Trageinrichtung 5 und Führungsschiene 3.1. Aus Figur 6 ist erkennbar, auf welche Weise die Trageinrichtung 5 in die Führungsschiene 3 von oben her gewissermaßen eingefädelt wird. Zu diesem Zwecke ist die Sitzeinrichtung 4 gekippt, so daß der Sitz 4.1 nicht mehr horizontal verläuft, sondern mit seinem freien Ende nach oben geschwenkt ist. Die Trageinrichtung 5, genauer gesagt diejenigen Teile, die die beiden Rollen 5.3 und 5.5 tragen, umschließen oder umgreifen die Führungsschiene 3.1. Der Riegel 5.4 ist aufgeklappt. Man erkennt an seinem freien Ende seinen Haken 5.4.1.

In der Darstellung von Figur 6 ist der Riegel 5.4 zugeklappt. Die Sitzeinrichtung 4 ist in ihre Normalposition gekippt, so daß der Sitz 4.1 wieder horizontal liegt. Der Riegel 5.4 wird auf Zug belastet, vor allem dann, wenn ein Benutzer auf der Sitzeinrichtung 4 sitzt.

Bei der Ausführungsform gemäß Figur 7 ist eine andere Art von Hubeinrichtung vorgesehen. Die Stütze 6 wird durch Verdrehen um die eigene Achse ausgefahren.

Eine weitere Art von Hubeinrichtung ist aus der Figur 8 erkennbar, nämlich eine Teleskopiersäule. Die einzelnen Teleskopelemente sind durch Verschrauben ineinander verschachtelbar. Zum Zwecke des Ein- oder Ausfahrens wird ein Drehmoment mittels des Motors 6.1 in das obere Teleskopelement eingeleitet, während das untere festgehalten wird.

In Figur 9 erkennt man die Führungsschiene 3.1 mit den beiden Rollen 5.3, 5.5 in Draufsicht.

Die Führungsschiene hat in diesem Falle einen quadratischen Querschnitt und ist als Kastenprofil ausgebildet.

Die beiden Rollen 5.3 sind jeweils nach Art einer Zwirnsrolle gestaltet. Sie umfassen demgemäß einen Kern 5.3.1 bzw. 5.5.1 mit Flanschen 5.3.2, 5.3.3 und 5.5.2 bzw. 5.5.3. Sie umschließen die Führungsschiene 3.1 auf eine solche Weise, daß eine zuverlässige und exakte Führung erzielt wird, so daß die Sitzeinrichtung beim Auf- und Abfahren nicht in unzulässiger Weise einem Spiel unterworfen ist.

Figur 10 ist eine interessante Variante. Hierbei ist der Sitz 4.1 mit der hiermit einteiligen Rückenlehne 4.2 der Sitzeinrichtung 4 um eine vertikale Achse derart verschwenkt, daß ein leichtes Ein- und Aussteigen möglich ist.

Figur 11 veranschaulicht die wichtigsten Teile einer zweiten Ausführungsform der Erfindung. Man erkennt wiederum die Führungsschiene 3.1, das Auflageteil 3.5, das auf den Boden der Wanne aufgelegt wird, die Trageinrichtung 5 sowie die Sitzeinrichtung 4 mit Sitz 4.1 und Lehne 4.2.

Der Anschluß zwischen Trageinrichtung 5 und Führungsschiene 3.1 ist jedoch gegenüber der vorausgegangenen Ausführungsform anders gestaltet. Hiervon ist zunächst nur eine Konsole 5.1 zu sehen.

Figur 12 zeigt den Gegenstand von Figur 11 in einer perspektivischen Ansicht.

Aus Figur 13 erkennt man folgendes: Die Führungsschiene 3.1 umschließt eine Gewindespindel 6.2, die vom Antrieb 6 antreibbar ist. In die Konsole 5.1 ist ein Haltefuß 5.2 eingesteckt. Der Haltefuß 5.2 weist ein Innengewinde auf, durch das die Gewindespindel 6.2 hindurchgeführt ist. Der Haltefuß 5.2 ist somit einerseits mit der Trageinrichtung 5 und damit mit der Sitzeinrichtung 4 tragend verbunden, andererseits steht er über sein genanntes Innengewinde mit der Spindel 6.2 in Triebverbindung. Wird die Spindel 6.2 verdreht, so wandert der Haltefuß 5.2 auf und ab, und damit auch die Sitzeinrichtung 4.

Figur 14 zeigt den Haltefuß 5.2 in Draufsicht. Dabei ist die Führungsschiene 3.1 quergeschnitten. Man erkennt das als Mutter fungierende Innengewinde 5.3 des Haltefußes. Der Haltefuß weist vier Rollen 5.2.1, 5.2.2, 5.2.3 und 5.2.4 auf. Die Rollen sind an den Innenflächen der Führungsschiene 3.1 geführt.

Figur 15 zeigt in perspektivischer Darstellung den Haltefuß 5.2. Man erkennt wiederum die Rollen und die Gewindespindel. Der Tragfuß ist, wie hieraus ersichtlich, aus einem Führungsteil 5.5 sowie einem Steckteil 5.6 aufgebaut. 5.5 rollt in der Führungsschiene 3.1 auf und ab, während Steckteil 5.6 in die Konsole 5.1 einsteckbar ist.

Die Ausführungsform gemäß Figur 16 läßt folgendes erkennen: Auflageteil 3.5 und Führungsschiene 3.1 sind um einen Drehpunkt relativ zueinander verschwenkbar, so daß sich die Neigung der Führungsschiene 3.1 einstellen läßt. Auf diese Weise läßt sich die gesamte Vorrichtung an die Kontur einer existierenden Badewanne anpassen.

Da Führungsteil 5.5 und Steckteil 5.6 - in Seitenansicht gesehen - einen festen Winkel miteinander bilden, müssen bei einem Neigen der Führungsschiene 3.1 auch bezüglich des Anschlusses zwischen Führungsschiene 3.1 und Haltefuß 5.2 entsprechende Vorkehrungen getroffen werden. Diese sind in den Figuren 16 bis 19 veranschaulicht. Man erkennt, daß die Konsole 5.1 relativ zur Führungsschiene 3.1 verschwenkbar ist. Um dieses Verschwenken zu bewerkstelligen, trägt der Führungsteil 5.5 des Haltefußes 5.2 eine Scheibe 3.2, mit der er starr verbunden ist. Die Scheibe 3.2 ist in ihrem Umfangsbereich mit Bohrungen 3.2.1 versehen. Die Konsole 5.1 hat eine entsprechende Bohrung 5.1.1. Die Winkelposition zwischen Scheibe 3.2 und Konsole 5.1 läßt sich sichern durch Hindurchstecken eines Stiftes in horizontaler Richtung durch die entsprechenden Bohrungen.

Die Figuren 20 und 21 veranschaulichen Haltefuß mit Scheibe, und zwar in Figur 20 in Draufsicht, und in Figur 21 in perspektivischer Darstellung. Die Führungsschiene 3.1 umschließt in Figur 20 den Führungsteil 5.5 des Haltefußes. Die Scheibe 3.2 ist mit dem Führungsteil 5.5 starr verbunden.

Bei der Ausführungsform gemäß Figur 22 ist der Haltefuß bzw. dessen Führungsteil 5.5 gleitend in der Führungsschiene 3.1 geführt Steckteil 5.6 ragt durch den genannten Längsschlitz 3.3 der Führungsschiene 3.1 aus dieser heraus.

Bei der Ausführungsform gemäß der Figuren 23 bis 26 sind zur Führung des Haltefußes in der Führungsschiene wiederum Rollen vorgesehen. Bei der Ausführungsform gemäß Figur 23 ist der Führungsteil 5.5 des Haltefußes von quadratischem Querschnitt. Desgleichen hat auch die Führungsschiene, die hier nicht dargestellt ist, quadratisches Kastenprofil. Die Rollen befinden sich bei der Ausführungsform gemäß Figur 23 im Bereich der Längskanten des Führungsteiles 5.5. Sie sind in diametraler Richtung angeordnet. Insgesamt sind, wie man erkennt, acht Rollen vorgesehen.

Figur 24 veranschaulicht den Gegenstand von Figur 23 in vergrößerter Darstellung in einem Querschnitt durch die Führungsschiene 3.1.

Die Figuren 25 und 26 veranschaulichen eine Ausführungsform mit Führungsschiene 3.1, die einen kreisrunden Querschnitt aufweist. Desgleichen ist auch Führungsteil 5.5 von kreisrundem Querschnitt. Auch hier sind wiederum acht Rollen vorgesehen. Diese verlaufen in Radialebenen.

Figur 27 zeigt eine Ausführungsform mit rechteckiger Führungsschiene 3.1. Wie man sieht, weist Führungsteil 5.5 des Haltefußes einen H-förmigen Querschnitt auf. An der Hülse sind Rollen gelagert, von denen eine Rolle 3.8 erkennbar ist. Führungsteil 5.5 und Rollen 3.8 sind derart gestaltet und angeordnet, daß Führungsteil 5.5 auf den Rollen 3.8 abrollen kann.

## Patentansprüche

1. Vorrichtung (2) zum Einsetzen in eine Badewanne (1) als Ein- und Ausstiegshilfe;
1.1 mit einer Führungsschiene (3.1);
1.2 mit einer Sitzeinrichtung (4), umfassend einen Sitz (4.1) und eine Rückenlehne (4.2);
1.3 mit einer an der Sitzeinrichtung (4) angreifenden Trageinrichtung (5);
1.4 mit einer Hubeinrichtung (6) zum Auf- und Abfahren der Sitzeinrichtung (4);
1.5 die Sitzeinrichtung ist mit einem Haltefuß tragend verbunden;
1.6 der Haltefuß greift zwecks Auf- und Abbewegung an der Führungsschiene 3.1 an.

2. Vorrichtung nach Anspruch 1, dadurch gekennzeichnet, daß Führungsrollen (5.3, 5.5) vorgesehen sind, die an der Trageinrichtung (5) drehbar gelagert sind und die die Führungsschienen (3.1) umfassen.

3. Vorrichtung nach Anspruch 1 oder 2, dadurch gekennzeichnet, daß sich eine (5.3) der Rollen auf der der Sitzeinrichtung (4) zugewandten Seite der Führungsschiene (3.1) abstützt, und eine andere (5.5) der Rollen auf einer der Sitzeinrichtung (4) abgewandten Seite der Führungsschiene (3.1).

4. Vorrichtung nach einem der Ansprüche 1 bis 3, dadurch gekennzeichnet, daß diejenige Rolle (5.3), die sich gegen die der Sitzeinrichtung (4) zugewandten Seite der Führungsschiene (3.1) abstützt, im Betrieb unterhalb derjenigen Rolle (5.5) liegt, die sich gegen die der Sitzeinrichtung (4) abgewandte Seite der Führungsschiene abstützt.

5. Vorrichtung nach einem der Ansprüche 1 bis 4, dadurch gekennzeichnet, daß ein Riegel (5.4) vorgesehen ist, der mit seinem einen Ende an der Trageinrichtung (5.1) angelenkt ist, und der mit seinem anderen Ende in die Achse jener Rolle (5.5) einhakbar ist, die sich gegen die der Sitzeinrichtung (4) abgewandten Seite der Führungsschiene (3.1) abstützt.

6. Vorrichtung nach einem der Ansprüche 1 bis 5, dadurch gekennzeichnet, daß die Führungsschiene Bestandteil eines Gestelles (3) ist, das an der Badewanne (1) fixierbar ist.

7. Vorrichtung nach Anspruch 6, dadurch gekennzeichnet, daß das Gestell (3) die Gestalt eines umgekehrten U aufweist, dessen einer Schenkel (3.1) zugleich die Führungsschiene ist und sich auf dem Boden der Badewanne (1) abstützt, während der andere Schenkel (3.1) sich auf einem Rand der Badewanne abstützt.

8. Vorrichtung nach Anspruch 7, dadurch gekennzeichnet, daß die Führungsschiene (3.1) längenverstellbar ist.

9. Vorrichtung nach Anspruch 7 oder 8, dadurch gekennzeichnet, daß der Steg (3.2) des U-förmigen Gestelles längenverstellbar ist.

10. Vorrichtung nach einem der Ansprüche 1 bis 9, dadurch gekennzeichnet, daß die Hubeinrichtung eine teleskopierbare Stütze ist.

11. Vorrichtung nach Anspruch 10, dadurch gekennzeichnet, daß die teleskopierbare Stütze eine Mehrzahl von Teleskopelementen umfaßt.

12. Vorrichtung nach Anspruch 1, gekennzeichnet durch die folgenden Merkmale:
12.1 die Führungsschiene (3.1) ist als Hülse mit einem Längsschlitz (3.3) ausgebildet;
12.2 der Haltefuß (5.2) weist ein Führungsstück (5.5) auf, das von der Führungsschiene (3.1) umschlossen ist;
12.3 die Führungsschiene (3.1) umschließt eine Gewindespindel (6.2), die durch ein Innengewinde im Führungsstück (5.5) des Haltefußes (5.2) hindurchgeführt ist.

13. Vorrichtung nach Anspruch 12, dadurch gekennzeichnet, daß das Führungsstück (5.5) in der Führungsschiene (3.1) gleitend auf- und abbewegbar ist.

14. Vorrichtung nach Anspruch 12, dadurch gekennzeichnet, daß das Führungsstück (5.5) in der Führungsschiene (3.1) rollend auf- und abbewegbar ist.

15. Vorrichtung nach einem der Ansprüche 12 bis 14, dadurch gekennzeichnet, daß sowohl das Auflageteil (3.5) als auch die Trageinrichtung (5) relativ zur Führungsschiene (3.1) derart verschwenkbar sind, daß sie mit der Führungsschiene (3.1) jeweils einen anderen Winkel einschließen.
